# EUROPÄISCHE PATENTSCHRIFT

(11) **EP 0 391 841 B1**
(45) Veröffentlichungstag und Bekanntmachung des Hinweises auf die Patenterteilung: **27.01.1993**
(21) Anmeldenummer: 90810214.8
(22) Anmeldetag: 19.03.1990
(51) Int. Cl.: B65D 83/04, B65D 55/02

(54) **Kindersicherer Tablettenspender**
Childproof pill dispenser
Distributeur de pilules résistant aux enfants

(30) Priorität: 04.04.1989 CH 1224/89
(43) Veröffentlichungstag der Anmeldung: 10.10.1990
(73) Patentinhaber: CREATECHNIC AG, 8305 Dietlikon (CH)
(72) Erfinder: Dubach, Werner Fritz, CH-8124 Maur (CH)
(74) Vertreter: Feldmann, Clarence Paul

(56) Entgegenhaltungen:
- EP-A- 0 199 900
- EP-A- 0 274 414
- US-A- 3 656 647
- US-A- 4 635 806

## Beschreibung

Die vorliegende Erfindung betrifft einen Tablettenspender gemäß dem Oberbegriff des Patentanspruchs 1.

Ein Tablettenspender der eingangs genannten Art ist beispielsweise aus der EP-A-0′284′557 bekannt. Der hier dagestellte Tablettenspender lässt sich jedoch nicht in jede relativen Winkellage der beiden Hauptbestandteile drehen.

Bisher wurden Tablettenspender fast durchwegs für kleine Tabletten mit einfachen Konturen verwendet. Solche Tabletten waren vorwiegend harmloser Natur, wie Süßstoff- oder Ascorbinsäuretabletten. Tablettenspender entsprechend der obgenannten EP-A-0′284′557 lassen jedoch auch die Abgabe von grösseren Tabletten mit komplexer Gestalt zu, wie sie für pharmazeutische Indikationen vorkommen.

Für solche Zwecke verlangen die Behörden jedoch meist kindersichere Verpackungen.

Aus der US-A-3′656′647 ist ein kindersicherer Behälterverschluss bekannt, wobei der Deckel zwei Gegenstücke aufweist, die in der Konzentrischen Wand des Behälters in entsprechenden, labyrintartigen Ausnehmungen Aufnahme finden und so ein Oeffnen nur zulassen, wenn die beiden Teile in einer entsprechenden Winkellage zueinander ausgerichtet sind.

Die vorliegende Erfindung hat sich nunmehr zur Aufgabe gestellt, einen Tablettenspender der eingangs genannten Art so zu verbessern, dass er kindersicher ist.

Diese Aufgabe löst ein Tablettenspender mit den Merkmalen des Patentanspruches 1. Weitere Ausführungsbeispiele gehen aus den abhängigen Patentansprüchen hervor, und ihre Vorteile und Wirkungsweise sind anhand der anliegenden Zeichnung und der nachfolgenden Beschreibung erläutert. Es zeigen :
Figur 1 eine aus einem Tablettenspender herausgebrochene Partie in perspektivischer Darstellung;
Figur 2 eine gleiche Ansicht einer Variante mit Abtastsicherung;
Figur 3a eine Ausführung mit automatischer Rückführung in die kindersichere Position und
Figur 3b eine perspektivische Darstellung eines Teiles in Blickrichtung des Pfeiles A in Figur 3a;
Figur 4a und b dieselben Darstellungen wie Figur 3a und b mit Abtastsicherung entsprechend der Figur 2.

Es wurde mit Absicht auf die Darstellung der Gesamtkonstruktion des Tablettenspenders verzichtet. Diesbezüglich wird auf die eingangs erwähnte, den Stand der Technik repräsentierende Patentschrift verwiesen.

Die beiden Hauptbestandteile, des hier zur Diskussion stehenden Tablettenspenders, haben je eine zylindrische Wand 1 respektiv 2. Diese beiden Wände, die konzentrisch zueinander ausgerichtet sind, bewegen sich bei der Betätigung des Tablettenspenders relativ zueinander in der Richtung der Längsachse des Spenders. Die üblicherweise vorhandenen Längsrippen, an mindestens einem der beiden Hauptbestandteile, die eine relative Verdrehung der beiden Hauptbestandteile zueinander verunmöglichen, wurden weggelassen. Die Bezeichnung Hauptbestandteile wurde hier gewählt, um damit zum Ausdruck zu bringen, dass es neben den Hauptbestandteilen auch noch andere Teile haben kann, die jedoch für die vorliegende Erfindung nicht von Bedeutung sind. Auch kann jeder Hauptbestandteil aus mehreren Elementen zusammengebaut sein.

In der einfachsten Ausführung nach Figur 1 ist die Wand 2 des unteren Bestandteiles mit einem geringeren Durchmesser mit einer Ausnehmung 3 versehen. Im vorliegenden Beispiel ist diese Ausnehmung ein Schlitz. Bei einer grösseren Dicke der Wand 2 könnte die aber auch lediglich eine Nut an der Aussenseite der konzentrischen Wand 2 sei. An der Innenfläche der äusseren konzentrischen Wand des obenliegenden Hauptbestandteiles des Tablettenspenders ist ein nach innen gerichtetes Gegenstück 4 angeordnet. Im nicht zusammengedrückten Zustand des Tablettenspenders liegt das Gegenstück 4 oberhalb des oberen Randes 5 der inneren konzentrischen Wand und überragt diese mindestens teilweise. Somit ist die relative Verdrehbarkeit der beiden Hauptbestandteile gesichert. Das Gegenstück 4 kann eine einfache Nocke, ein Stift oder wie ein hier dargestelltes Beispiel eine etwa radial ausgerichtete Rippe sein. An den Aussenflächen der beiden konzentrischen Wänden sind nicht dargestellte Markierungen angebracht. Bringt man nun die Markierungen der beiden Hauptbestandteile durch relative Verdrehung derselben zueinander in Uebereinstimmung, so liegt das Gegenstück 4 genau über der Ausnehmung 3 und der Tablettenspender lässt sich durch Zusammendrücken der beiden Hauptbestandteile zueinander betätigen.

Eine solche Ausführung lässt allerdings die Möglichkeit offen, dass ein spielendes Kind die beiden Teile unter geringem Druck gegeneinander verdreht bis zufällig das Gegenstück in die Ausnehmung 3 einrastet, worauf es den Spender betätigen kann. Zur Sicherung gegen diese Zufälligkeit ist in Figur 2 eine Lösung dargestellt. Der obere Rand 5 der inneren konzentrischen Wand 2 ist hierzu mit zahnförmigen Erhebungen 6 versehen zwischen denen das Gegenstück 4 im dargestellten Beispiel, die Rippe einrasten kann und somit die beschriebene Relativdrehung unter Druck verunmöglicht. Die bisher erläuterten Varianten können auch gut als Transportsicherung gegen eine unbeabsichtigte Betätigung dienen.

Vergisst man bei den obgenannten Beispielen nach jeder Betätigung die beiden Hauptbestandteile zueinander zu verdrehen, so ist die Kindersicherheit aufgehoben und der Tablettenspender lässt sich in der eingestellten Position beliebig oft betätigen. Dies kann unter Umständen vorteilhaft sein, beispielsweise bei kranken und älteren Personen, in deren Nähe keine Kinder sind und die ohnehin Mühe mit der Entsicherung haben.

Die beiden in den Figuren 3a und b und 4a und b dargestellten Ausführungen führen nach jeder Betätigung zur automatischen Forderung in eine kindersichere Stellung. In diesen Varianten ist die innere konzentrische Wand 2 mit einer nach innen vorstehenden Wandverdickung 7 versehen.

In dessen Bereich verläuft eine vom oberen äusseren Rand 5 nach unten und innen geneigte rampenförmige Ausnehmung 3′. Die Wandverdickung 7 hat eine senkrecht zur inneren konzentrischen Wand 2 verlaufende Kante 8 auf. Diese Kante 8 bildet eine, in mindestens eine Drehrichtung geneigt verlaufende Gleitfläche.

Am anderen Hauptbestandteil mit der äusseren konzentrischen Wand 1 ist das Gegenstück 4 angebracht. Dieses muss in dieser Variante in radialer Richtung federnd ausgebildet sein und endständig ein Abtastorgan 9 haben, das bei der Rückführung der Hubbewegung die Unterkante 8 der Wandverdickung 7 untergreift. Das Gegenstück 4 kann ein am Hauptbestandteil mit der äusseren konzentrischen Wand 1 befestigtes Bein 10 oder eine an der Innenfläche der äusseren konzentrischen Wand 1 distanziert angeordnete Stütze sein.

Wie im vorangegangenen Beispiel müssen zur Betätigung die beiden Hauptbestandteile zueinander verdreht werden bis die wiederum nicht sichtbare Markierungen an der konzentrischen Wand aufeinander ausgerichtet sind. Drückt man nun auf den Tablettenspender, läuft das radial federnde Gegenstück 4 mit seinem Abtastorgan 9 in die Ausnehmung 3′ und rutscht dabei nach innen ausweichend über die rampenartige Fläche der Ausnehmung, bis schliesslich das Abtastorgan die Ausnehmung 3′ verlässt und nach aussen zurückfedert und dabei die Unterkante 8 der Verdickung 7 untergreift. Unter der Federkraft des Tablettenspenders bewegen sich die beiden Hauptbestandteile wieder in axialer Richtung auseinander, wobei sie sich gezwungenermassen auch zueinander verdrehen bis das Abtastorgan 9 an der geneigten Unterkante 8 der Wandverdickung 7 vorbei gerutscht ist. Die Neigung der Unterkante 8 muss so gross sein, dass keine Selbsthemmung auftritt.

Auch hier wäre es wiederum möglich, dass ein spielendes Kind durch Verdrehen unter Druck die Einrastposition des Tablettenspenders finden kann. Aber dieses Problem lässt sich in der bereits vorher beschriebenen Art wiederum lösen. Da jedoch die untere Fläche des Abtastorganes meist grösser ist als der Abstand zweier benachbarter Erhebungen 6, muss die Unterseite des Abtastorganes mit einer gegengleichen Verzahnung 11 versehen sein.

Bei einer derartigen Ausgestaltung und insbesondere, wenn die untere Kante in nur einer Drehrichtung geneigt ist, ist es sinnvoll an den beiden Hauptbestandteilen ratschenartige Mittel vorzusehen, die nur ein Verdrehen in eine Richtung zulassen.

Dies ermöglicht beispielsweise den Tablettenspender mit 3 oder 7 Ausnehmungen zu versehen, so dass dieser in 3 oder 7 Positioenen abgedrückt werden kann. Für Tabletten die beispielsweise drei mal täglich eingenommen werden müssen, kann man nun die beiden Hauptbestandteile erst auf eine Markierung "Morgen" drehen und den Tablettenspender betätigen. Danach dreht er automatisch einen Schritt in Richtung einer Markierung "Mittag". Nun muss man wie vorher wiederum weiterdrehen bis diese Markierung erreicht ist, um nach einer weiteren Betätigung in Richtung der Markierung "Abend" zu gelangen, dieser Ablauf wiederholt sich. Durch die zwangsläufige Drehrichtung ist eine unbeabsichtigte doppelte Einnahme kaum noch möglich. Dieselbe Ausführung mit sieben Ausnehmungen und sieben Markierungen entsprechend den Wochentagen ist ebenfalls machbar.

## Patentansprüche

1. Tablettenspender, bestehend aus zwei zylindrischen, ineinander passenden, mit konzentrisch zueinander verlaufenden Wänden versehenenen Hauptbestandteilen, die in Richtung der Längsachse relativ zueinander verschiebbar sind, wobei die eine konzentrische Wand (1,2) des einen Hauptbestandteiles mindestens eine Ausnehmung (3,3′) aufweist, deren Länge mindestens der maximalen relativen Verschiebbarkeit der beiden konzentrisch zueinander verlaufenden Wände in Richtung der Längsachse des Tablettenspenders entspricht und von der ein Gegenstück (4) am anderen Hauptbestandteil des Tablettenspenders bei der Betätigung desselben geführt wird, dadurch gekennzeichnet, daß die beiden Hauptbestandteile zueinander verdrehbar sind und dass in der mindestens einen Ausnehmung (3) in oder an der inneren konzentrischen Wand (2), die parallel zur Längsachse des Tablettenspenders verläuft, das an der äusseren konzentrischen Wand (1) angeordnete Gegenstück (4) einfahrbar ist, wenn die beiden Hauptbestandteile in entsprechender Winkellage zueinander ausgerichtet sind, und bei Abweichung von der ausgerichteten relativen Winkellage auf der inneren konzentrischen Wand (2) aufliegt und so ein Betätigen des Tablettenspenders unmöglich macht.

2. Tablettenspender nach Anspruch 1, dadurch gekennzeichnet, dass der obere Rand (5) der inneren konzentrischen Wand (2) mit zahnartigen Erhebungen (6) versehen ist, die ein Verdrehen der beiden Hauptbestandteile nur im nicht zusammengedrückten Zustand des Tablettenspenders zulässt.

3. Tablettenspender nach Anspruch 1, dadurch gekennzeichnet, dass das Gegenstück (4) an der äusseren konzentrischen Wand (1) eine mindestens annähernd radial ausgerichtete Rippe ist.

4. Tablettenspender nach Anspruch 1, dadurch gekennzeichnet, dass drei oder sieben Ausnehmungen (3,3′) und mindestens ein darauf ausrichtbares Gegenstück (4) vorgesehen sind.

5. Tablettenspender nach Anspruch 1, dadurch gekennzeichnet, dass an der inneren konzentrischen Wand (2) im Bereich einer nach innen vorstehenden Wandverdickung (7) eine von oben nach unten geneigt nach innen verlaufende, rampenartige Ausnehmung (3′) vorgesehen ist, wobei die Unterkante (8) der Wandverdickung (7) als in mindestens einer Drehrichtung geneigt verlaufende Bahn ausgestaltet ist, und dass am zweiten Hauptbestandteil ein in radialer Richtung federndes Gegenstück (4,10) angebracht ist, Gas ein in die rampenförmige Ausnehmung (3′) passendes, endständiges Abtastorgan (9) aufweist, dass bei der Rückführung der Hubbewegung die Unterkante (8) der Wandverdickung (7) untergreift.

6. Tablettenspender nach Anspruch 5, dadurch gekennzeichnet, dass der obere Rand (5) der inneren konzentrischen Wand (2) mit zahnartigen Erhebungen (6) versehen ist und dass das federnde Gegenstück (4,10) eine gegengleiche Verzahnung (11) unten am Abtastorgan (9) aufweist.

7. Tablettenspender nach Anspruch 5, dadurch gekennzeichnet, dass das federnde Gegenstück (4) ein am Hauptbestandteil mit der äusseren konzentrischen Wand angeordnetes Bein (10) ist.

8. Tablettenspender nach Anspruch 5, dadurch gekennzeichnet, dass die Unterkante (8) der Wandverdickung (7) in einer Drehrichtung nach oben verläuft und dass das Abtastorgan eine Gleitfläche aufweist, die gleich geneigt ist wie die Unterkante (8) der Wandverdickung (7).

9. Tablettenspender nach Anspruch 8, dadurch gekennzeichnet, dass die beiden Hauptbestandteile ratschenartig zusammenwirkende Organe aufweisen, die eine Verdrehung der beiden Hauptbestandteile nur in eine Richtung zulassen.

## Claims

1. Tablet dispenser consisting of two cylindrical main components fitting one into the other, with concentric walls capable of being displaced relatively to each other in the direction of the longitudinal axis, the concentric wall (1,2) of one main component having at least one recess (3,3′) the length of which is at least equal to the maximum relative travel of the two concentric walls in the longitudinal axis of the tablets.dispenser, in which recess a mating part (4) of the other main component of the tablet dispenser is inserted when the dispenser is operated, characterised in that the two main components are rotatable relatively to each other and in that the mating part (4) mounted on the outer concentric wall (1) is insertable into at least one recess (3) in the inner concentric wall (2) running parallel to the longitudinal axis of the tablet dispenser, when the two main components are in a correlative angular position, and rests on top of the inner concentric wall (2) when the two main components are not in a correlative angular position, thus making the operation of the tablet dispenser impossible.

2. Tablet dispenser according to Claim 1, characterised in that the upper edge (5) of the inner concentric wall (2) has tooth-like projections (6) which allow a relative rotation of the two main components only in the non-compressed state of the tablet dispenser.

3. Tablet dispenser according to Claim 1, characterised in that the mating part (4) on the outer concentric wall (1) is a rib aligned in at least an approximately radial direction.

4. Tablet dispenser according to Claim 1, characterised in that three or seven recesses (3,3′) and at least one mating part alignable to them (4) are provided.

5. Tablet dispenser according to Claim 1, characterised in that a ramp-like recess (3′) inclined inwardly from the top towards the bottom is provided in the inner concentric wall (2) in the region of an inwardly-projecting thickening of the wall (7), the lower edge (8) of the wall-thickening (7) being shaped as a guide running obliquely in at least one direction of rotation, and in that a mating part (4,10) is fitted to the second main component, this mating part (4,10) being resilient in a radial direction and having at its end a feeler (9) fitting into the ramp-shaped recess (3′), which feeler engages below the bottom edge (8) of the wall-thickening (7) when the two main components are compressed longitudinally.

6. Tablet dispenser according to Claim 5, characterised in that the upper edge (5) of the inner concentric wall (2) has tooth-like projections (6) and in that the resilient mating part (4,10) has a matching indentation (11) at the bottom of the feeler (9).

7. Tablet dispenser according to Claim 5, characterised in that the resilient mating part (4) is a leg (10) attached to the main component with the outer concentric wall.

8. Tablet dispenser according to Claim 5, characterised in that the lower edge (8) of the wall-thickening (7) is inclined upwardly in one direction of rotation, and in that the feeler has a sliding surface aligned at the same inclination as the lower edge (8) of the wall-thickening (7).

9. Tablet dispenser according to Claim 8, characterised in that the two main components have elements interacting in the manner of a ratchet, which permit the relative rotation of the two main components in only one direction.

## Revendications

1. Distributeur de pilules composé de deux éléments principaux cylindriques et emboîtables dont les parois s'étendent mutuellement de manière concentrique, qui peuvent coulisser relativement l'un par rapport à l'autre dans la direction de l'axe longitudinal, l'une des parois (1, 2) concentriques de l'un des éléments principaux présentant au moins une encoche (3, 3′) dont la longueur correspond au moins au coulissement maximal relatif des deux parois s'étendant mutuellement de manière concentrique dans la direction de l'axe longitudinal du distributeur de pilules et dans laquelle vient se loger un pendant (4) situé sur l'autre élément principal du distributeur de pilules lors de l'actionnement de ce dernier, caractérisé en ce que les deux éléments principaux peuvent tourner l'un par rapport à l'autre, et en ce que le pendant (4) disposé sur la paroi (1) concentrique extérieure peut être engagé dans au moins une encoche (3) située dans ou sur la paroi (2) concentrique intérieure qui s'étend parallèlement à l'axe longitudinal du distributeur de pilules lorsque les deux éléments principaux sont disposés l'un par rapport à l'autre dans un angle relatif correspondant, et qui, en cas de déviation par rapport à l'angle relatif, repose sur la paroi (2) concentrique intérieure, rendant ainsi l'actionnement du distributeur de pilules impossible.

2. Distributeur de pilules selon la revendication 1, caractérisé en ce que le bord (5) supérieur de la paroi (2) concentrique intérieure est doté d'élévations (6) en forme de dents qui ne permettent de tourner les deux éléments principaux que lorsque le distributeur de pilules n'est pas à l'état emboîté.

3. Distributeur de pilules selon la revendication 1, caractérisé en ce que le pendant (4) sur la paroi (1) concentrique extérieure est une nervure orientée, au moins approximativement, de manière radiale.

4. Distributeur de pilules selon la revendication 1, caractérisé en ce que trois ou sept encoches (3, 3′) et au moins un pendant (4) pouvant être aligné sur ces encoches sont prévus.

5. Distributeur de pilules selon la revendication 1, caractérisé en ce que sur la paroi (2) concentrique intérieure dans la zone d'une surépaisseur de la paroi (7) faisant saillie vers l'intérieur est prévue une encoche (3′) rentrante en forme de déclivité, inclinée du haut vers le bas, le bord inférieur (8) de la surépaisseur de la paroi (7) étant réalisé sous forme de surface de glissement s'étendant de manière inclinée dans au moins un sens de rotation, et en ce qu'un pendant (4, 10) faisant ressort de manière radiale, présentant à son extrémité un organe de palpage (9) et ajusté à l'encoche (3′) en forme de déclivité est disposé sur le deuxième élément principal et s'encastre sous le bord inférieur (8) de la surépaisseur de la paroi (7) lors du retour en arrière du mouvement d'élévation.

6. Distributeur de pilules selon la revendication 5, caractérisé en ce que la bord (5) supérieur de la paroi (2) concentrique intérieure est doté d'élévations (6) en forme de dents, et en ce que le pendant (4, 10) faisant ressort présente sur le fond de l'organe de palpage (9) une denture (11) inverse.

7. Distributeur de pilules selon la revendication 5, caractérisé en ce que le pendant (4) faisant ressort est un support (10) disposé sur la paroi concentrique extérieure de l'élément principal.

8. Distributeur de pilules selon la revendication 5, caractérisé en ce que, dans un sens de rotation, le bord inférieur (8) de la surépaisseur de la paroi (7) est dirigé vers le haut, et en ce que l'organe de palpage présente une surface de glissement ayant la même inclinaison que le bord inférieur (8) de la surépaisseur de la paroi (7).

9. Distributeur de pilules selon la revendication 8, caractérisé en ce que les deux éléments principaux présentent des organes qui s'encliquettent, ce qui permet de tourner les deux éléments principaux uniquement dans un sens.
